# EUROPÄISCHE PATENTSCHRIFT

(11) **EP 2 036 624 B1**
(45) Veröffentlichungstag und Bekanntmachung des Hinweises auf die Patenterteilung: **17.10.2012**
(21) Anmeldenummer: 08162887.7
(22) Anmeldetag: 25.08.2008
(51) Int. Cl.: B08B 3/04, B08B 13/00, B65D 19/38, B65D 25/10

(54) **Handhabungsvorrichtung zur Handhabung von Werkstückträgern**
Handling device for handling workpiece carriers
Dispositif de manipulation destiné à la manipulation de supports d'outils

(30) Priorität: 13.09.2007 DE 202007012844 U
(43) Veröffentlichungstag der Anmeldung: 18.03.2009
(73) Patentinhaber: Kraft, Friedhelm, 35452 Heuchelheim (DE)
(72) Erfinder: Kraft, Friedhelm, 35452 Heuchelheim (DE)
(74) Vertreter: Tappe, Hartmut

(56) Entgegenhaltungen:
- EP-A- 0 875 187
- EP-A- 1 483 984
- DE-A1- 3 640 253
- DE-U1- 29 707 656
- GB-A- 2 114 544
- US-A- 3 111 915

## Beschreibung

Die Erfindung betrifft eine Handhabungsvorrichtung zur Handhabung von Werkstückträgern und zur Verwendung in Reinigungsbädern nach dem Obergeberiff des Anspruchs 1.

Derartige Handhabungsvorrichtungen sind hinlänglich bekannt und werden in Verbindung mit Werkstückträgern im Rahmen einer Reinigung von Werkstücken regelmäßig verwendet. Die Werkstückträger sind beispielsweise als Waschkörbe oder Lochplatten mit Werkstückhalterungen ausgebildet und werden außerhalb einer Wasch- bzw. Reinigungseinrichtung mit Werkstücken bestückt und nachfolgend in Handhabungsvorrichtungen bzw. Rahmengestelle eingesetzt. Die Rahmengestelle werden nachfolgend in Bäder mit Reinigungsflüssigkeit zur Reinigung der Werkstücke eingetaucht, wobei je nach Anforderungen mehrere aufeinander folgende Waschvorgänge in verschiedenen Bädern durchgeführt werden können. Um eine Verschleppung von Reinigungsflüssigkeitsresten und darin gelösten Verschmutzungen von einem Reinigungsbad in ein darauf folgendes zu vermeiden, ist es aus dem Stand der Technik bekannt, Werkstückträger geneigt in einem Rahmengestell anzuordnen, so dass Flüssigkeitsreste von den Werkstückträgern bzw. Werkstücken abfließen können. Um insbesondere ein schnelles Auswechseln der Werkstückträger am Rahmengestell zu ermöglichen, sind die Werkstückträger in Profilschienen am Rahmengestell gehaltert, so dass ein Auswechseln durch einfaches Einschieben bzw. Herausziehen der Werkstückträger erfolgen kann. Nachteilig ist jedoch, dass in der jeweiligen Profilschiene und in einem Zwischenraum zwischen Werkstückträger und Profilschiene eine relativ große Menge Flüssigkeitsreste verbleiben und in ein nachfolgendes Reinigungsbad verschleppt werden kann. Dies wird insbesondere durch die Ausbildung von Kapillarspalten zwischen Werkstückträger und Profilschiene begünstigt, da darin angesammelte Flüssigkeitsreste aufgrund der spezifischen Adhäsionskraft zurückgehalten werden und nicht fließen können.

Aus der US 3,111,915 ist eine Handhabungsvorrichtung zur Handhabung von als Backblech ausgebildeten Trägern bekannt. Die Handhabungsvorrichtung umfasst eine Rahmeneinheit, an der gegenüberliegende Aufnahmeschienen zur Halterung eines Trägers angeordnet sind, derart, dass äußere Anschlusskanten des Träger jeweils zwischen Schenkeln einer Aufnahmeschiene aufnehmbar sind. Die Aufnahmeschienen sind L-förmig ausgebildet und weisen somit jeweils einen horizontalen und einen vertikalen Schenkel auf. Weiter sind die Aufnahmeschienen in einem Winkel zu einer horizontalen Ebene der Rahmeneinheit geneigt. Die Träger liegen mit einer den Aufnahmeschienen jeweils zugewandten Unterkante im Wesentlichen vollständig an den Schenkeln an.

Aus der EP 1 483 984 A1 ist eine Ausziehführung für Schubladen bekannt. Die Ausziehführung ist aus zwei im Wesentlichen durchgehenden Schienen gebildet, die mittels Rollen relativ zueinander verschoben bzw. ausgezogen werden können.

Der vorliegenden Erfindung liegt daher die Aufgabe zugrunde, eine Handhabungsvorrichtung vorzuschlagen, die eine Verschleppung von Flüssigkeitsresten weitestgehend vermeidet und dennoch eine einfache Handhabung von Werkstückträgern gewährleistet.

Diese Aufgabe wird durch eine Handhabungsvorrichtung mit den Merkmalen des Anspruchs 1 gelöst.

Die erfindungsgemäße Handhabungsvorrichtung zur Handhabung von Werkstückträgern und zur Verwendung in Reinigungsbädern weist eine Rahmeneinheit auf, an der zumindest zwei einander gegenüberliegende Aufnahmeschienen zur positionierenden Halterung eines Werkstückträgers angeordnet sind, derart, dass äußere Anschlusskanten des Werkstückträgers jeweils zwischen Schenkeln einer Aufnahmeschiene aufnehmbar sind, wobei die Aufnahmeschienen entsprechend einer vom Werkstückträger gebildete Trägerebene in einem Winkel α zu einer Horizontalebene der Rahmeneinheit geneigt sind, und wobei die Schenkel Auflageelemente aufweisen, die zur Minimierung einer zwischen Schenkel und Werkstückträger ausgebildeten Auflagefläche dienen. Vermittels der Auflageelemente ist eine verhältnismäßig kleine Auflagefläche ausbildbar, wobei die Bildung eines großflächigen Kapillarspalts vermieden wird. So sind lediglich zwischen Auflageelement und Werkstückträger Flüssigkeitsmenisken ausbildbar, wobei die Menge der durch eine Adhäsionskraft zurück gehaltenen Flüssigkeit im Wesentlichen proportional zur Umfangsfläche des Auflageelements ist. Eine dem Werkstückträger gegenüberliegende Fläche des Schenkels der Aufnahmeschiene ist vermittels des Auflageelements derart vom Werkstückträger beabstandet, dass keine Kapillaraszension auftreten kann, wodurch ein weitestgehender Ablauf der zwischen Schenkel und Werkstückträger befindlichen Flüssigkeit gewährleistet ist.

Erfindungsgemäß sind die Aufnahmeschienen jeweils aus zwei Schenkelelementen gebildet. So kann diese besonders einfach hergestellt werden. Die Schenkelelemente können insbesondere dann, wenn sie aus Metall, wie beispielsweise Edelstahl, bestehen, einfach miteinander verschweißt werden.

Erfindungsgemäß weisen die Schenkel der Aufnahmeschiene Ausnehmungen auf, die Schenkelabschnitte ausbilden, wobei zumindest einem Schenkelabschnitt gegenüberliegend eine Ausnehmung angeordnet ist. Eine Oberfläche der Schenkel kann so verringert werden, wodurch weniger Flüssigkeitsreste am Schenkel anhaften können. Weiter kann ein Werkstückträger besonders einfach in die Aufnahmeschiene eingesetzt werden, wenn beispielsweise ein oberer Schenkel an einem vorderen Ende der Aufnahmeschiene eine der Ausnehmungen aufweist. Der Werkstückträger kann so vor einem Einschieben in die Aufnahmeschiene zunächst auf einem unteren Schenkel der Aufnahmeschiene aufgelegt und ausgerichtet werden. Weist darüber hinaus der Werkstückträger an seinen äußeren Anschlusskanten Ausnehmungen auf, die in Größe und Abstand mit den Schenkelabschnitten des oberen Schenkels im wesentlichen übereinstimmen, kann der Werkstückträger einfach in die Ausnehmungen des oberen Schenkels eingesetzt und eingeschoben werden, so dass eine Einschubstrecke wesentlich verkürzt wird.

Als besonders vorteilhaft erweist es sich, wenn das Auflageelement derart ausgebildet ist, dass eine Punktauflagefläche zwischen dem Auflageelement und dem Werkstückträger ausbildbar ist. Die Punktauflagefläche begünstigt die Ausbildung besonders kleiner Flüssigkeitsmenisken und somit eine Verschleppung von lediglich minimalen Flüssigkeitsmengen. Eine Halterung des Werkstückträgers in einer Aufnahmeschiene kann bereits mit drei Auflageelementen in Art einer Dreipunktlagerung realisiert werden. Ebenfalls ist die Ausbildung des Auflageelements in beliebigen, geeigneten Formen möglich, wobei das Auflageelement aus einem von einem Material einer Aufnahmeschiene verschiedenen Material gebildet bzw. als Einzelelement in diese eingesetzt sein kann.

In einer Ausführungsform kann das Auflageelement als Hochprägung im Schenkel ausgebildet sein. Eine Hochprägung ist besonders einfach herstellbar und vermeidet die Verwendung zusätzlicher Bauteile.

Als besonders vorteilhaft erweist es sich, wenn der Schenkel Durchgangsöffnungen aufweist. Die Durchgangsöffnungen können beispielsweise als Bohrung ausgebildet sein, wobei ein Öffnungsmaß bzw. ein Durchmesser so gewählt sein kann, dass eine Kapillaraszension, auch zwischen Schenkel und Werkstückträger, weitestgehend vermieden wird.

Sind die Schenkel der Aufnahmeschiene parallel zueinander zur zwischenliegenden Aufnahme der äußeren Anschlusskante des Werkstückträgers angeordnet, kann die äußere Anschlusskante des Werkstückträgers sicher zwischen den Schenkeln aufgenommen werden, wodurch ein unerwünschtes Herausfallen oder Verrutschen des Werkstückträgers vermieden wird.

Weisen die von Schenkeln gebildeten Kanten der Aufnahmeschiene Durchgangsöffnung auf, kann die Bildung von Flüssigkeitsmenisken zwischen Schenkeln wirkungsvoll vermieden werden. Auch gewährleisten die Durchgangsöffnungen einen vorteilhaften Ablauf einer Flüssigkeit.

Ist die Aufnahmeschiene aus zwei Schenkelelementen gebildet, kann diese besonders einfach hergestellt werden. Die Schenkelelemente können insbesondere dann, wenn sie aus Metall, wie beispielsweise Edelstahl, bestehen, einfach miteinander verschweißt werden.

In einer weiteren Ausführungsform kann die Aufnahmeschiene einstückig ausgebildet sein. So ist die Aufnahmeschiene einfach herstellbar, ohne dass viele Bauteile verwendet werden müssten.

Auch ist es besonders vorteilhaft, wenn an einem Ende der Aufnahmeschiene ein Anschlag ausgebildet ist. Der Anschlag an einem unteren Ende der Aufnahmeschiene verhindert ein Herausrutschen des Werkzeugträgers aus der Aufnahmeschiene und stellt eine genaue Positionierung des Werkzeugträgers sicher.

Weist die Rahmeneinheit Handhabungselemente zur Relativpositionierung der Rahmeneinheit auf, kann diese besonders einfach transportiert und in Reinigungsbädern positioniert werden. Derartige Handhabungselemente können an einem oberen Ende der Rahmeneinheit angeordnet sein, derart, dass die Handhabungsvorrichtung von einer Transportvorrichtung aufnehmbar und zwischen Reinigungsbädern transportierbar ist, wobei die Handhabungselemente nach einem Absetzen der Handhabungsvorrichtung in einem Reinigungsbad diese relativ zum Reinigungsbad positionieren, beispielsweise durch Auflage auf einer Oberkante eines Badbehälters, ein vollständiges Eintauchen der Handhabungsvorrichtung verhindernd.

Im Folgenden wird die Erfindung unter Bezugnahme auf die beigefügte Zeichnung näher erläutert.

Es zeigen:
- **Fig. 1**: eine Ausführungsform einer Handhabungsvorrichtung in einer perspektivischen Ansicht;
- **Fig. 2**: ein Aufnahmeschienenpaar der Handhabungsvorrichtung in einer perspektivischen Ansicht;
- **Fig. 3**: eine Aufnahmeschiene in einer Ansicht in Längsrichtung;
- **Fig. 4**: eine vergrößerte Ansicht IV eines Teilausschnitts der Aufnahmeschiene aus **Fig. 5**;
- **Fig. 5**: eine Seitenansicht der Aufnahmeschiene;
- **Fig. 6**: eine Draufsicht der Aufnahmeschiene.

**Fig. 1** zeigt eine perspektivische Ansicht einer Handhabungsvorrichtung 10, welche zur Aufnahme und Handhabung von hier nicht dargestellten, im Wesentlichen plattenförmigen Werkstückträgern dient. Die Handhabungsvorrichtung 10 ist aus einer Rahmeneinheit 11 mit einer Mehrzahl von Aufnahmeschienen 12, 13 und Handhabungselementen 14 gebildet. Die Rahmeneinheit 11 weist zwei Tragrahmen 15 und 16 auf, die über Querstäbe 17 miteinander verbunden sind. An den Tragrahmen 15 und 16 sind jeweils zwei Handhabungselemente 14 fixiert. Die Handhabungselemente 14 sind als ein nach unten offenes Winkelprofil ausgebildet, so dass ein guter Flüssigkeitsablauf bei ausreichender Stabilität des Handhabungselements 14 gewährleistet ist. Die Handhabungsvorrichtung 10 besteht vollständig aus Edelstahl, wobei die Aufnahmeschienen 12 und 13 mit den Tragrahmen 15 bzw. 16 punktuell verschweißt sind. Die Aufnahmeschienen 12 und 13 sind weiter in einem Winkel α relativ zu einer horizontalen Ebene der Rahmeneinheit 11 an den Tragrahmen 15 bzw. 16 angeordnet. So ist sichergestellt, dass auf Werkstückträgern, Werkstücken und Aufnahmeschienen 12, 13 befindlichen Flüssigkcitsreste weitestgehend vollständig ablaufen.

**Fig. 2** zeigt die einander gegenüberliegenden Aufnahmeschienen 12, 13 in einer perspektivischen Ansicht. Die Aufnahmeschienen 12, 13 sind jeweils aus zwei Schenkelelementen 18, 19 bzw. 18, 20 gebildet, wobei die Schenkelelemente 18 und 19 bzw. 18 und 20 miteinander punktuell verschweißt sind. An einem jeweils unteren Ende 21 der Schenkelelemente 19 und 20 der Aufnahmeschienen 12 bzw. 13 ist ein als abgewinkelte Lasche 22 ausgebildeter Anschlag ausgeformt.

Eine Zusammenschau der **Fig. 3** bis **6** zeigt den detaillierten Aufbau einer Aufnahmeschiene am Beispiel der Aufnahmeschiene 12. Die Schenkelelemente 18 und 19 der Aufnahmeschiene 12 sind jeweils in Art eines Winkelprofils mit Schenkeln 23 und 24 bzw. 25 und 26 ausgebildet. Von den Schenkeln 23 und 24 sowie 25 und 26 ausgebildete Biegekanten 27 bzw. 28 sind von einer Mehrzahl von rechteckigen Durchgangsöffnungen 29 durchbrochen, wobei das Schenkelelement 18 ergänzend Durchgangsöffnungen 30 aufweist. Insbesondere die Durchgangsöffnungen 29 verhindern die Bildung von Flüssigkeitsmenisken zwischen den Schenkeln 23 und 24 bzw. 25 und 26 sowie 24 und 25. Die am Schenkel 25 abgewinkelte Lasche 22 ist gegenüber dem Schenkel 26 beabstandet, sodass eventuelle Flüssigkeitsreste abfließen können. Der Schenkel 25 weist entlang einer Oberkante 31 Ausnehmungen 32 auf, die Schenkelabschnitte 33 ausbilden. Die Schenkelabschnitte 33 sind jeweils in die Durchgangsöffnungen 30 des Schenkelelements 18 einsetzbar, so dass das Schenkelelement 18 in einer vorbestimmten Lage relativ zum Schenkelelement 19 positionierbar ist. Die Schenkel 24 und 26 weisen ebenfalls jeweils Ausnehmungen 34 bzw. 35 auf, die Schenkelabschnitte 36 bzw. 37 ausbilden. Einem Schenkelabschnitt 36 ist jeweils gegenüberliegend eine Ausnehmung 34 zugeordnet bzw. einem Schenkelabschnitt 37 eine Ausnehmung 35. Das Schenkelelement 18 wird in seiner Gesamtlänge um jeweils einen Schenkelabschnitt 36 des Schenkelelements 19 beidseitig überragt. Die Schenkelabschnitte 36 und 37 weisen jeweils eine Mehrzahl von Durchgangsbohrungen 38 auf, wobei die Durchgangsbohrungen 38 eine Kapillaraszension zwischen den Schenkelabschnitten 36 bzw. 37 und einem hier nicht gezeigten Werkstückträger vermeiden helfen bzw. einen notwendigen Flüssigkeitsablauf gewährleisten. An den Schenkelabschnitten 36 und 37 sind jeweils Hochprägungen 39 bzw. 40 ausgeformt, die versetzt einander gegenüberliegende Noppen 41 bzw. 42, zur zwischenliegenden Aufnahme eines Werkstückträgers ausbilden. Die Noppen 41 und 42 sind im Wesentlichen in einer Querschnittsebene mit den Durchgangsbohrungen 38 angeordnet. Wird ein hier nicht gezeigter Werkstückträger bzw. dessen äußere Anschlusskante in die Aufnahmeschiene 12 eingeschoben, gelangen die Noppen 41 und 42 auf gegenüberliegenden Oberflächen des Werkstückträgers zur Anlage, wobei der Werkstückträger jeweils um die Höhe h der Noppen 41 bzw. 42 von den Schenkelabschnitten 36 bzw. 37 beabstandet ist. Die Ausbildung von Kapillaren zwischen Flächen wird so vermieden.

## Patentansprüche

1. Handhabungsvorrichtung (10) zur Handhabung von Werkstückträgern und zur Verwendung in Reinigungsbädern, mit einem Werkstückträger, wobei an einer Rahmeneinheit (11) der Handhabungsvorrichtung zumindest zwei einander gegenüberliegende Aufnahmeschienen (12, 13) zur positionierenden Halterung des Werkstückträgers angeordnet sind, derart, dass äußere Anschlusskanten des Werkstückträgers jeweils zwischen Schenkeln (24, 25, 26) einer jeweiligen Aufnahmeschiene aufnehmbar sind, wobei die Aufnahmeschienen entsprechend einer vom Werkstückträger gebildeten Trägerebene in einem Winkel α zu einer Horizontalebene der Rahmeneinheit geneigt sind, wobei die Schenkel (24, 26) Auflageelemente (41, 42) aufweisen, die zur Minimierung einer zwischen Schenkel (24, 26) und Werkstückträger ausbildbaren Auflagefläche dienen,
**dadurch gekennzeichnet,**
**dass** parallel zu einem ersten Schenkel (24) einer Aufnahmeschiene (12, 13) jeweils ein zweiter Schenkel (25) der selben Aufnahmeschiene angeordnet ist, wobei der erste Schenkel (24) erste Ausnehmungen (34) aufweist, die erste Schenkelabschnitte (36) ausbilden, und wobei der zweite Schenkel (25) zweite Ausnehmungen (35) aufweist, die zweige Schenkelabschnitte (37) ausbildet, wobei einem ersten Schenkelabschnitt (36) jeweils gegenüberliegend eine zweite Ausnehmung (35) und einem zweiten Schenkelabschnitt (37) jeweils gegenüberliegend eine erste Ausnehmung (34) zugeordnet ist.

2. Handhabungsvorrichtung nach Anspruch 1,
**dadurch gekennzeichnet,**
**dass** das Auflageelement (41, 42) derart ausgebildet ist, dass eine Punktauflagefläche zwischen dem Auflageelement und dem Werkstückträger ausbildbar ist.

3. Handhabungsvorrichtung nach Anspruch 1 oder 2,
**dadurch gekennzeichnet,**
**dass** das Auflageelement (41, 42) als Hochprägung (39, 40) im Schenkel (24, 26) ausgebildet ist.

4. Handhabungsvorrichtung nach einem der vorangehenden Ansprüche,
**dadurch gekennzeichnet,**
**dass** der Schenkel (24, 26) Durchgangsöffnungen (38) aufweist.

5. Handhabungsvorrichtung nach einem der vorangehenden Ansprüche,
**dadurch gekennzeichnet,**
**dass** die Schenkel (24, 26) der Aufnahmeschiene (12, 13) parallel zueinander, zur zwischen liegenden Aufnahme der äußeren Anschlusskante des Werkstückträgers angeordnet sind.

6. Handhabungsvorrichtung nach einem der vorangehenden Ansprüche,
**dadurch gekennzeichnet,**
**dass** von Schenkeln (23, 24, 25, 26) gebildete Kanten (27; 28) der Aufnahmeschiene (12, 13) Durchgangsöffnungen (29; 30) aufweisen.

7. Handhabungsvorrichtung nach einem der vorangehenden Ansprüche,
**dadurch gekennzeichnet,**
**dass** die Aufnahmeschiene (12, 13) aus zwei Schenkelelementen (18, 19, 20) gebildet ist.

8. Handhabungsvorrichtung nach einem der Ansprüche 1 bis 6,
**dadurch gekennzeichnet,**
**dass** die Aufnahmeschiene einstückig ausgebildet ist.

9. Handhabungsvorrichtung nach einem der vorangehenden Ansprüche,
**dadurch gekennzeichnet,**
**dass** an einem Ende (21) der Aufnahmeschiene (12, 13) ein Anschlag (22) ausgebildet ist.

10. Handhabungsvorrichtung nach einem der vorangehenden Ansprüche,
**dadurch gekennzeichnet,**
**dass** die Rahmeneinheit (11) Handhabungselemente (14) zur Relativpositionierung der Rahmeneinheit aufweist.

## Claims

1. A handling device (10) for handling workpiece carriers and for use in cleaning baths, with a workpiece carrier, wherein at least two seating rails (12, 13) for the positioning support of the workpiece carrier are disposed in a frame unit (11) of the handling device, in such a way that outer connection edges of the workpiece carrier can be seated in each case between legs (24, 25, 26) of a respective seating rail, wherein the seating rails are inclined corresponding to a carrier plane formed by the workpiece carrier at an angle a to a horizontal plane of the frame unit, wherein the legs (24, 26) comprise support elements (41, 42) which serve to minimise a support area which can be formed between legs (24, 26) and the workpiece carrier,
**characterised in that**
there is disposed in each case parallel to a first leg (24) of a seating rail (12, 13) a second leg (25) of the same seating rail, wherein the first leg (24) comprises first cutouts (34) which form first leg sections (36) and wherein the second leg (25) comprises second cutouts (35) which form second leg sections (37), wherein a second cutout (35) is assigned to a first leg section (36) respectively lying opposite and a first cutout (34) is assigned to a second leg section (37) respectively lying opposite.

2. The handling device according to claim 1,
**characterised in that**
the support element (41, 42) is constituted such that a pointwise support area can be formed between the support element and the workpiece carrier.

3. The handling device according to claim 1 or 2,
**characterised in that**
the support element (41, 42) is constituted as a high-relief embossing (39, 40) in the leg (24, 26).

4. The handling device according to any one of the preceding claims,
**characterised in that**
the leg (24, 26) comprises through-openings (38).

5. The handling device according to any one of the preceding claims,
**characterised in that**
the legs (24, 26) of the seating rail (12, 13) are disposed parallel to one another, to the intervening seating of the outer connection edge of the workpiece carrier.

6. The handling device according to any one of the preceding claims,
**characterised in that**
edges (27, 28) of the seating rail (12, 13) formed by legs (23, 24, 25, 26) comprise through-openings (29, 30).

7. The handling device according to any one of the preceding claims,
**characterised in that**
the seating rail (12, 13) is formed from two leg elements (18, 19, 20).

8. The handling device according to any one of claims 1 to 6,
**characterised in that**
the seating rail (12, 13) is constituted in one piece.

9. The handling device according to any one of the preceding claims,
**characterised in that**
a stop (22) is formed at an end (21) of the seating rail (12, 13).

10. The handling device according to any one of the preceding claims,
**characterised in that**
the frame unit (11) comprises handling elements (14) for the relative positioning of the frame unit.

## Revendications

1. Dispositif de manipulation (10) pour la manipulation de porte-pièces et pour l'utilisation dans des bains de nettoyage, avec un porte-pièce, sur une unité formant cadre (11) du dispositif de manipulation étant disposés au moins deux rails de réception (12, 13) mutuellement opposés pour le maintien en position du porte-pièce, de telle sorte que des arêtes de raccordement extérieures du porte-pièce puissent être réceptionnées chacune entre des branches (24, 25, 26) d'un rail de réception respectif, les rails de réception étant inclinés en fonction d'un plan de support formé par le porte-pièce dans un angle de α par rapport à un plan horizontal de l'unité formant cadre, les branches (24, 26) comportant des éléments d'appui (41, 42) servant à minimiser une surface d'appui pouvant être créée entre les branches (24, 26) et le porte-pièces, **caractérisé en ce qu'**à la parallèle d'une première branche (24) d'un rail de réception (12, 13) est disposée chaque fois une deuxième branche (25) de ce même rail de réception, la première branche (24) présentant des premiers évidements (34) formant des premières parties de branche (36) et la deuxième branche (25) présentant des deuxièmes évidements (35) formant des deuxièmes parties de branche (37), à une première partie de branche (36) étant chaque fois associé à l'opposée un deuxième évidement (35) et à une deuxième partie de branche (37) étant chaque fois associé à l'opposée un premier évidement (34).

2. Dispositif de manipulation selon la revendication 1, **caractérisé en ce que** l'élément d'appui (41, 42) est conçu de telle sorte qu'une surface d'appui ponctuelle puisse être formée entre l'élément d'appui et le porte-pièce.

3. Dispositif de manipulation selon la revendication 1 ou 2, **caractérisé en ce que** l'élément d'appui (41, 42) est conçu sous la forme d'un gaufrage (39, 40) dans la branche (24, 26).

4. Dispositif de manipulation selon l'une quelconque des revendications précédentes, **caractérisé en ce que** la branche (24, 26) comporte des orifices de passage (38).

5. Dispositif de manipulation selon l'une quelconque des revendications précédentes, **caractérisé en ce que** les branches (24, 26) du rail de réception (12, 13) sont disposées à la parallèle l'une de l'autre, pour la réception intercalée des arêtes de raccordement du porte-pièce.

6. Dispositif de manipulation selon l'une quelconque des revendications précédentes, **caractérisé en ce que** des arêtes (27 ; 28) formées par des branches (23, 24, 25, 26) du rail de réception (12, 13) comportent des trous traversants (29 ; 30).

7. Dispositif de manipulation selon l'une quelconque des revendications précédentes, **caractérisé en ce que** le rail de réception (12, 13) est formé de deux éléments de branche (18, 19, 20).

8. Dispositif de manipulation selon l'une quelconque des revendications 1 à 6, **caractérisé en ce que** le rail de réception est conçu en monobloc.

9. Dispositif de manipulation selon l'une quelconque des revendications précédentes, **caractérisé en ce que** sur une extrémité (21) du rail de réception (12, 13) est conçue une butée (22).

10. Dispositif de manipulation selon l'une quelconque des revendications précédentes, **caractérisé en ce que** l'unité formant cadre (11) comporte des éléments de manipulation (14) pour le positionnement de l'unité formant cadre.
